# EUROPÄISCHE PATENTANMELDUNG

(11) **EP 0 007 592 A1**
(43) Veröffentlichungstag der Anmeldung: **06.02.1980**
(21) Anmeldenummer: 79102563.8
(22) Anmeldetag: 20.07.1979
(51) Int. Cl.: B66F 3/44, G05G 5/04

(54) **Endabschaltvorrichtung an einem Hubgerät**

(30) Priorität: 01.08.1978 CH 8210/78
(71) Anmelder: Haller, Richard, CH-8600 Dübendorf (CH)
(72) Erfinder: Haller, Richard, CH-8600 Dübendorf (CH)
(74) Vertreter: Rossel, Albert (CH)

(57) **Zusammenfassung**

Hubgerät mit einer Endabschaltvorrichtung, bei welchem eine Mutter (3) auf einer Schraubenspindel (2) eines Motors (1) sitzt, wobei das Huborgan (8) über die Hülse (32) mit der Mutter (3) verbunden ist. Die Mutter (3) ist gegen Mitdrehen mit der Spindel (2) durch die Schraubenfeder (4) gesichert, welche Federklemmung so lange wirkt, als die Enden (40,400) der Feder (4) in einem Längsschlitz (50) blockiert sind. Als Endausschalter weist das Gerät beiderends je einen elektrischen Ausschalter (6) auf, der von der Steuerschiene (46) der Mutter (3) betätigt wird. Gleichzeitig gelangt das eine Ende (400) der Feder (4) in die Aussparung (74), wodurch die Klemmwirkung der Feder (4) gegenüber der Mutter (3) gelockert wird. Schalter (6) und Aussparung (74) sind fester Bestandteil eines verschieb- und einstellbaren Leitbleches (7) und gestatten eine Verstellung der Endlage des Hubgerätes.

Durch das gleichzeitige elektrische und mechanische Auslösen des Haltevorganges ist ein sofortiger Unterbruch der Hubbewegung gewährleistet, und trotz dem Schwung der Teile und dem Auslaufen des Motors (1) erfolgt kein Kraftanstieg im Gerät.

## Beschreibung

Die Erfindung betrifft eine Endabschaltvorrichtung an einem Hubgerät mit auf einer rotierenden Mototorspindel sitzenden Mutter, wobei Mutter und Spindel eine gegenseitige Axialverschiebung ausführen, in deren Bewegungsweg ein elektrischer Endschalter für die Abschaltung des Antriebsmotors angeordnet ist und die Mutter eine Rutschkupplung aufweist.

Bei Rotation der Spindel verschiebt sich die Mutter axial gegenüber dieser Spindel. Diese Bewegung dient der Steuerung eines Objektes.

Zum Abschalten der Antriebskraft bei Erreichen einer vorbestimmten Stellung oder bei Ueberschreiten einer vorbestimmten Druckkraft sind verschiedene Lösungen bekannt.

Einige dieser Hubgeräte begrenzen den Hubablauf, indem elektrische Schalter so angeordnet sind, dass sie den Motor an vorbestimmten Stellen abschalten.

Bei anderen Ausführungen erfolgt das Abschalten durch das Auftreten grosser Gegenkräfte, die auf die Mutter einwirken. Die Gewindespindel verschiebt sich dabei axial zur Kraft einer Feder, auf die die Mutter einwirkt. Durch diese Verschiebung wird ein elektrischer Schalter des Motors betätigt. Sinngemäss wird die gleiche Funktion erreicht bei Geräten, bei denen die Mutter rotiert und die Gewindespindel sich axial verschiebt, wobei die Mutter gegen Federn abgestützt ist.

Alle diese Systeme verhindern nicht, dass nach dem Abschalten des Motors durch das Auslaufen desselben ein Kraftanstieg im Hubgerät oder Motor erfolgt. In den Motor eingebaute Thermofühler verhindern in gewissen Fällen ein Durchbrennen der Motorwicklung. Beschädigungen am Hubgerät oder am bewegten Objekt sind bei diesen Geräten nie ganz ausgeschlossen, insbesondere bei Ausfall eines Schalters.

Ziel der Erfindung ist, diese Nachteile zu eliminieren und ein sicheres momentanes Abschalten des Hubgerätes zu erzielen.

Dies wird bei einer Endabschaltvorrichtung erreicht, die erfindungsgemäss dadurch gekennzeichnet ist, dass in jedem Endbereich die Auslösung der Rutschkupplung und des Endschalters gleichzeitig erfolgt.

Die Kombination einer Rutschkupplung und eines elektrischen Endschalters bewirkt einen sofortigen Stillstand aus einer vollen Kraftausübung ohne jegliche Ueberlastung eines Teils des Hubgerätes oder des gesteuerten Objektes.

In der Zeichnung ist ein Ausführungsbeispiel des Erfindungsgegenstandes dargestellt. Es zeigen
Fig. 1 einen Längsschnitt durch ein Hubgerät mit einer Endabschaltvorrichtung,
Fig. 2 eine teilweise Draufsicht auf das Hubgerät mit abgenommener Verschalung,
Fig. 3 eine Schnittansicht nach III - III in Fig. 1.

Das Hubgerät besteht aus einem Antriebsmotor 1, dessen Abtriebspindel 2 ein Schraubengewinde aufweist, auf welchem eine Mutter 3 sitzt. Diese Mutter ist durch die Schraubenfeder 4 gegen Verdrehen gesichert, wobei die Enden 40, 400 der Feder 4 radial abstehen und in den Schlitz 50 des Zylinders 5 eingreifen.

Koaxial zur Spindel 2 befindet sich eine Hülse 32, die axial starr über die Sprengringe 31, 34 gesichert, jedoch gegenseitig rotierbar mit der Mutter 3 verbunden ist. Zwischen Hülse und Mutter ist das Wälzlager 30 angebracht, das durch die Sprengringe 31 gegen axiale Verschiebung gesichert ist. Die Steuerschiene 46 ist am Teil 33 der Hülse 32 befestigt, die mit den Rollen 64 der Endschalter 6 bzw. 66 zusammenwirkt. Jeder Endschalter 6, 66 ist auf einem der beiden Leitbleche 7, 77 befestigt, das parallel zum Schlitz 50 gleitbar auf einem der beiden Bolzen 70 gelagert und mit der Schraube 71 befestigbar ist. Die Rolle 64 ist über die Federlamelle 60 am Schalter 6, 66 befestigt und steht vor dem Schaltknopf 61.

Zur Auslösung einer Hubbewegung des Zapfens 8, relativ zum Gerätekörper mit den Flanschen 9 und dem Abschlussmantel.90, wird der Antriebsmotor 1 in einer bestimmten Drehrichtung in Betrieb gesetzt. Durch die Rotation der Abtriebspindel 2 bewegt sich die Mutter 3, die nicht mitrotieren kann, nach oben und stösst über das Lager 30 die Hülse 32 und damit den Zapfen 8 aus dem Hubgerät. Diese Bewegung wird so lange fortgesetzt, bis gleichzeitig erstens die Steuerschiene 46 - über die Rolle 64, den Schaltstift 61 und den Schalter 6 - die Stromzufuhr zum Motor unterbricht und zweitens das Ende 400 der Schraubenfeder 4 über den Absatz 74 abgleitet, wodurch die Spannung der Feder 4 um die Mutter 3 gelöst wird und der eigentliche Mutterkörper rotieren kann, bis der Motor ausschwingt.

Rotiert der Antriebsmotor 1 dann im umgekehrten Sinne - was möglich ist, da nur die Stromzufuhr in einer Richtung durch den oberen Schalter 6 gesperrt wird - so übernimmt die Feder 4 wieder die Klemmfunktion gegenüber der Mutter 3 und diese gleitet nach unten. Das Ausschalten in der unteren Endlage erfolgt wiederum gleichzeitig in zwei Schritten, und zwar einerseits über Steuerschiene 46, Rolle 64, Stift 61 durch den Schalter 66 und andererseits durch das Ausweichen des Endes 40 der Feder 4 in die Aussparung 75 des Schlitzes 50, was zum Lösen der Klemmwirkung der Feder führt.

Zum Verstellen des Hubweges auf der einen oder anderen Seite wird nach Lösen der Schraube das Leitblech 7 bzw. 77 in Längsrichtung der Spindel 2 verschoben. Schalter 6 bzw. 66 und Aussparung 74 bzw. 75, die je starr am Leitblech angeordnet sind, werden um den gleichen Längenabschnitt verschoben. Die doppelte und gleichzeitige Auslösung des Haltens für das Huborgan 8 ist gewährleistet.

## Patentansprüche

1. Endabschaltvorrichtung an einem Hubgerät mit auf einer rotierenden Motorspindel sitzender Mutter, wobei Mutter und Spindel eine gegenseitige Axialverschiebung ausführen, in deren Bewegungsweg ein elektrischer Endschalter für die Abschaltung des Antriebsmotors angeordnet ist und die Mutter eine Rutschkupplung aufweist, dadurch gekennzeichnet, dass in jedem Endbereich die Auslösung der Rutschkupplung (4) und des Endschalters (6, 66) gleichzeitig erfolgt.

2. Vorrichtung nach Anspruch 1, dadurch gekennzeichnet, dass die Auslöseeinrichtungen für die Rutschkupplung (4) und den Endschalter (6, 66) starr miteinander verbunden und miteinander verschiebbar sind.

3. Vorrichtung nach Anspruch 1 oder 2, wobei die Rutschkupplung aus einer um die Mutter (3) gewundenen Schraubenfeder (4) mit in einem festen Schlitz (50) gleitenden, vorstehenden Enden (40, 400) besteht, dadurch gekennzeichnet, dass längs des Schlitzes ein Leitblech (7, 77) verschiebbar angeordent ist, das eine im Sinne der Verbreiterung des Schlitzes ausgebildete Aussparung (74, 75) aufweist, ferner dass am Leitblech der Endschalter (6, 66) angeordnet ist, der sich im Bewegungsweg eines Teiles (46) der Mutter befindet.

4. Vorrichtung nach einem der Ansprüche 1 - 3, dadurch gekennzeichnet, dass sich in beiden Endbereichen des Hubgerätes je eine Auslöseeinrichtung (6, 74 bzw. 66, 75) befindet.
